# EUROPÄISCHE PATENTSCHRIFT

(11) **EP 0 233 974 B1**
(45) Veröffentlichungstag und Bekanntmachung des Hinweises auf die Patenterteilung: **11.10.1989**
(21) Anmeldenummer: 86102522.9
(22) Anmeldetag: 27.02.1986
(51) Int. Cl.: A47C 3/026, A47C 1/032, A47C 1/026

(54) **Neigungsvorrichtung für Sitzmöbel**
Tilting device for sitting-furniture
Dispositif d'inclinaison pour sièges

(43) Veröffentlichungstag der Anmeldung: 02.09.1987
(73) Patentinhaber: Christof Stoll GmbH & Co KG, D-79761 Waldshut-Tiengen (DE)
(72) Erfinder: Bögle, Dagobert, D-7887 Laufenburg (DE); Flum, Manfred, D-7891 Weilheim (DE); Ziegler, Horst, D-7892 Albbruck (DE)
(74) Vertreter: Lück, Gert, Dr. rer. nat.

(56) Entgegenhaltungen:
- DE-A- 3 139 448
- DE-A- 3 203 401
- FR-A- 2 045 120

## Beschreibung

Die Erfindung betrifft eine Neigungsvorrichtung nach dem Oberbegriff des Anspruchs 1.

Eine solche Neigungsvorrichtung ist bekannt aus EP-B-1846. Obwohl diese bekannte Konstruktion sich in der Praxis ausgezeichnet bewährt hat, haften ihr doch noch einige Nachteile an. So müssen z.B. zum Auffangen des Benutzergewichtes mehrere starke Zugfedern in dem Gehäuse unter dem Sitz angebracht, sowie im hinteren Bereich dieses Gehäuses eine Arretierung angeordnet werden. Diese muss einen genügend grossen Abstand vom Lager des Lehnenträgers im Bereich der Sitzmitte haben, sodass die aufzufangenden Kräfte keine allzu grobe Dimensionierung der Rastbolzen bzw. des Rastbleches erfordern. Des weiteren ist auch die Relativbewegung des Sitzes zur Lehne bei einem Abneigen derselben zwecks Vermeidung des "Hemdauszieheffektes" noch nicht optimal. Durch die noch nicht voll optimierte Mechanik ist des weiteren die bekannte Neigungsvorrichtung noch teurer und voluminöser als unbedingt notwendig.

Aus EP-U-136374 ist eine Neigungsvorrichtung bekannt, bei welcher zwar in vorteilhafter Weise der Sitz um eine horizontale Achse im Bereich der Sitzvorderkante schwenkbar gelagert ist, und bei welchem eine Zwangssteuerung zwischen Lehne und Sitz vorgesehen ist, die zu unterschiedlichen Neigungswinkeln und damit zu einer Reduktion des "Auszieheffektes" führt. Nachteilig ist bei dieser bekannten Konstruktion jedoch das als Gasdrcukfeder ausgebildete Federelement, welche nicht nur platzraubend und störanfällig ist, sondern auch nur bedingt auf das Benutzergewicht einstellbar ist. Ein vorgeschlagener Torsionsstab würde einen grossen Bauraum erfordern. Das Schubdrehgelenk im vorderen Lagerbereich unterliegt erfahrungsgemäss einem sehr hohen Verschleiss.

Eine ähnliche Neigungsvorrichtung ist bekannt aus DE-C-3033953. Nachteilig sind dort insbesondere die doppelt belasteten Kulissen, die einem starken Verschleiss unterliegen, und die benutzerabhängige Federbestückung.

Aus DE-U-3322450 ist eine Neigungsvorrichtung mit Zwangskoppelung von Lehne und Sitz bekannt, bei welcher der Sitz an seiner Vorderkante in einem Dreh-Schiebe-Gelenk gelagert ist, so dass er eine Horizontalbewegung ausführen kann, und die Benutzerkräfte über eine Druckfeder aufgenommen werden. Diese bekannte Konstruktion erfordert jedoch sehr anspruchsvolle und nur schlecht ausgenutzte Druckfedern, und bewirkt sehr hohe Lagerkräfte auf das Dreh-Schiebe-Gelenk.

Aus DE-A-8417429 ist eine weitere Neigungsvorrichtung bekannt, bei welcher Sitz- und Rückenlehne eine zwangsgekoppelte Neigung ausführen. Als Arretierungsvorrichtung dient eine blockierbare Gasfeder. Nachteilig ist bei dieser bekannten Vorrichtung insbesondere die Schwenkbrücke, die als Verbindungsglied zwischen Sitzträger und Lehnenträger unter gleichzeitiger Abstützung der Gasfeder dient. Dadurch muss nämlich die Gasfeder übermässig grosse Kräfte aufnehmen. Weiterhin wird auch die Relativbewegung zwischen Schwenkbrücke und Drehlager durch die starre Sitzbefestigung nicht ausgeglichen.

Schliesslich ist noch aus DE-U-8401000 eine Neigungsvorrichtung bekannt, bei welcher wiederum Sitz und Lehne zwangsgekoppelte Neigungsbewegungen ausführen, und dem Sitz an seiner Vorderkante eine Horizontalbewegung möglich ist. Abgesehen davon, dass diese bekannte Neigungsvorrichtung nur in einer Position, nähmlich der vordersten, arretierbar ist, sind auch hier wieder insbesondere die starke Beanspruchung des vorderen Schub-Schwenklagers und die Einleitung der Federkräfte in den gesamten Verstellmechanismus.mit der Folge einer sehr schlechten Ausnutzung der Progressivität der Federverstellung von Nachteil.

Die vorliegende Erfindung will alle diese genannten Nachteile beheben, oder jedenfalls auf ein Mindestmass reduzieren. Ihr liegt demnach die Aufgabe zugrunde, die eingangs genannte, bekannte Neigungsvorrichtung derart zu verbessern, dass zwar der hohe Benutzerkomfort und der Einklang mit ergonomischen und biomechanischen Erfordernissen erhalten bleibt oder sogar noch verbessert wird, aber andererseits die Vorrichtung dennoch robuster und kleiner und trotzdem produktionsgünstiger und damit billiger ist.

Diese Aufgabe wird durch die Erfindung gelöst, wie sie in Anspruch 1 gekennzeichnet ist.

Durch die Anordnung der Arretiervorrichtung im Vorderteil der Basis, die vorteilhafterweise als alle Einzelteile umschliessendes Gehäuse ausgebildet ist, kann die Rastmechanik an einem längeren Hebelarm ansetzen, und damit nicht nur feinstufiger arbeiten, sondern auch weniger stark dimensioniert werden.

Die Rastausnehmungen sind vorteilhaft als Rastlöcher, der Rasthalter als Rastbolzen ausgebildet, jedoch können das Rastblech und die Rastbolzen selbstverständlich auch als Zahnsegmente und Klinken ausgebildet sein, wie z.B. in DE-C-2341790 oder DE-C-2642739 dargestellt, ohne dass damit der Gedanke der Erfindung verlassen würde.

Die Einleitung der Federkräfte über das umgelenkte Zugseil in den Lehnenträger hinter dessen Lagerung an der Basis ergibt einen optimal langen Hebelarm und langen Federweg, was die Verwendung von Federn mit relativ flacher Kennung erlaubt, deren Kräfte-toleranzen geringer sind als diejenigen mit steileren Kennungen, und die deshalb weniger Serienstreuung bringen.

Die erfindungsgemässe Neigungsvorrichtung ermöglicht des weiteren eine Serienproduktion im Baukastensystem von anspruchsvolleren und einfacheren Modellen. Bei dem anspruchsvolleren Modell ist der Sitz in besonders vorteilhafter Weist mit der Lehne zwangsgekoppelt.

Weitere Vorteile und Merkmale der Erfindung ergeben sich aus den nachstehend anhand von Figuren beschriebenen Ausführungsbeispielen. Dabei zeigt:
Fig.1 eine anspruchsvollere und damit teurere Ausführungsform der Erfindung, gemäss Schnitt A-A in Fig.2,
Fig.2 eine Draufsicht der Ausführungsform nach Fig.1,
Fig.3 eine weniger anspruchsvolle und damit billigere Ausführungsform der Erfindung, gemäss Schnitt A-A in Fig.4,
Fig.4 eine Draufsicht der Ausführungsform nach Fig.3,
Fig.5 den Schnitt C-C aus Fig.2 bzw. 4,
Fig.6 den Schnitt D-D aus Fig.2, und
Fig.7 den Schnitt E-E aus Fig.2 bzw. 4 mit einer vergrösserten Detailansicht der Enden des Rastbolzens.

In allen Figuren bildet die Basis 1 ein Gehäuse, welches die Einzelteile der Neigungsvorrichtung umfasst und mittels der Konusaufnahme 23 an der Standsäule eines Bürodrehstuhls befestigt werden kann. Der Sitzträger 2 ist nicht, wie sonst allgemein üblich, als Sitzrahmen ausgebildet, sondern als selbsttragende Sitzplatte. Vom winkelförmigen Lehnenträger 3 ist nur ein Teil des unteren Schenkels dargestellt. Der sich nach oben erstreckende, die Rückenlehne tragende Teil ist, da bekannt, nicht eigens gezeichnet.

Mit "vorn" wird der Bereich der in den Figuren 1 bis 4 dargestellten Vorrichtungen bezeichnet, der links liegt. "Hinten" bedeutet in den Figuren also rechts. Mit "vorn" und"hinten" wird ganz allgemein auf die vorderen bzw. hinteren Bereiche eines Sitzmöbels Bezug genommen.

In den Fig. 1-4 ist der untere Schenkel des Lehnenträgers 3 im Bereich der Sitzmittels in dem Lager 18 am Boden des Gehäuses 1 um eine horizontale Achse schwenkbar gelagert. Er weist ein sich vom Lager 18 nach vorn erstreckendes Vorderteil auf, an dessen freiem, vorderen Ende das als Segment ausgebildete Rastblech 8 starr, beispielsweise stoffschlüssig, befestigt ist. Diese hat aufeinanderfolgende Rastlöcher 19, in welche ein Rastbolzen 9 einrasten kann. Die Rastmechanik wird noch eingehender in Verbindung mit Fig. 7 beschrieben.

Auf beiden Seiten des unteren Schenkels des Lehnenträgers 3 verläuft je eine Zugfeder 5 bzw. 5a. Die Zugfeder 5 ist an ihrem vorderen Ende am Gehäuse 1 angehängt, Zugfeder 5a an der Verstellschraube 12, die von aussen mittels des Drehknopfes 13 betätigt werden kann. Durch Drehen kann in bekannter Weise die Länge und damit die Vorspannung der Feder 5a geändert werden.

An ihren hinteren Enden sind die Federn 5, 5a an den Zugseilen 7 angehängt. Diese werden über die als Rollensegmente ausgebildeten und am Gehäuse 1 gelagerten Umlenkelemente 6 geführt, und sind auf der anderen Seite am Lehnenträger 3 befestigt.

Mit der bis hierher beschriebenen Grundkonzeption werden die Blockierkräfte der Rastmechanik und die Federkräfte der Zugfedern an bzgl. der Hebellänge optimalen Punkten in den Lehnenträger 3 eingeleitet, wodurch eine bescheidenere Dimensionierung und eine Reduktion der Zahl und der Baugrösse der verschiedenen Bauteile möglich wird.

Auf dieser Grundkonzeption kann nun entweder das anspruchsvollere Modell nach Fig.1,2, oder das einfachere Modell nach Fig.3, 4 aufgebaut werden: In Fig,1, 2 weist der Sitz 2 eine vordere und eine hintere Sitztraglasche 4 auf. Die hintere Sitztraglasche 4 ist über das Lager 17 unmittelbar am unteren Schenkel des Lehnenträgers 3 angelenkt. Die vordere Sitztraglasche 4 ist jedoch über den Gelenkpunkt 16 am einen Ende der Lasche 11 angelenkt, deren anderes Ende im Gelenkpunkt 15 am Gehäuse 1 angelenkt ist (Fig. 6). Auf diese Weise führt der Sitz 2 beim Neigen des Lehnenträgers 3 auch selbst eine Neigung aus und vollzieht darüber hinaus noch eine Horizontalbewegung.

Diese Konstruktion kommt in hervorragender Weise den Bedürfnissen des Benutzers entgegen, da durch die synchron mit dem Oberkörper des Benutzers ablaufenden Neigungsbewegungen nicht nur der "Hemdauszieheffekt" vermieden wird, sondern der beim Zurücklehnen auf das Gesäss des Benutzers nach vorne wirkende Schub von der geneigten Sitzfläche aufgefangen wird. Eine Kyphosierung des unteren Teils der Wirbelsäule des Benutzers wird damit vermieden.

Die genannten vorteilhaften Effekte ergeben sich unter anderem massgeblich aus dem Umstand, dass das Lager 18 im Bereich der Sitzmitte, etwa unterhalb der Sitzbeinhöcker des Benutzers, und das Lager 17 schräg darüber in Richtung zur Rückenlehne angeordnet sind, wodurch der Drehpunkt des Benutzers beim Zurücklehnen weitgehend mit dem Drehpunkt des Lehnenträgers 3 und des Sitzes 2 zusammenfällt. Die horizontale Verschiebung der Sitzvorderkante beim Abneigen gleichzeitig verbunden mit einer Konstanz der Höhe zum Boden für die Kniekehlen des Benutzers kommt gleichfalls den biomechanischen Bewegungen des menschlichen Skeletts sehr entgegen.

Einzelheiten der Aufhängung des Sitzes 2 über die Lasche 11 am Gehäuse 1 sind in Fig.6 dargestellt. Die dort eingezeichnete Stellung 2a zeigt die abgesenkte Stellung des Sitzes 2, in welcher dieser auf dem Puffer 14 aufliegt.

Beim Absitzen wird ein Teil der auftretenden Absitzverzögerungen durch den vorderen Drehpunkt beim Lager 16 aufgenommen. Dadurch wird ein Abfedern des Sitzoberteils, das bei gelöster Verriegelung auftreten kann, weitgehend verhindert.

Durch den verfügbaren langen Federweg genügt es, wenn nur eine der beiden Zugfedern 5, 5a zwecks Einstellung auf das Benutzergewicht in ihrer Länge verändert wird. Dazu sind nur relativ geringe Einstellkräfte erforderlich, die Einstellung erfolgt an dem leicht zugänglichen Drehknopf 13.

Die Umlenkung der Federkräfte über der Umlenkelement 6, insbesondere in seiner Ausbildung als Segment, hat den Vorteil, dass zwar mechanische Federelemente verwendet werden können, aber das Gehäuse dennoch sehr flach gestaltet werden kann.

Einzelheiten über die Verstelleinrichtung für die Feder 5a und die Umlenkung des Zugseiles 7 sind in Fig.5 dargestellt.

Ausser den oben beschriebenen Elementen ist in Fig.2 noch ein Hebel 24 dargestellt, mit dem in bekannter Weise über ein Höhenverstellelement, z.B. eine Gasfeder, eine vertikale Verstellung des Sitzmöbels bewirkt werden kann.

Des weiteren ist in Fig.1 der Puffer 14 dargestellt, der aus einem elastischen Material, beispielsweise Gummi, bestehen kann und den Sitz 2 in abgesenkter Stellung trägt.

In Fig.3, 4 sind die Sitztraglaschen 4 und zugehörigen Lagerelemente 11, 15, 16, 17 ersetzt durch starre Halterungen 27 in der Form von Distanzhülsen, die den Sitz 2 in konstanter, horizontaler Lage halten.

Bei dieser einfacheren Ausführungsform wird also zugunsten tieferer Kosten auf eine Neigbarkeit des Sitzes 2 verzeichtet.

Im übrigen ist die Funktion der in den Fig. 3,4 dargestellten Neigungsvorrichtung aber dieselbe wie in Figuren 1, 2. Der Hemdauszieheffekt wird durch die Anordnung des Lagers 18 wiederum erfolgreich vermieden. Die Benutzerkräfte auf die den Lehnenträger 3 tragenden Teile sind in dieser Ausführungsform wesentlich geringer als bei der Ausführung nach Fig.1, 2.

Eine wichtige Besonderheit ist schliesslich noch in der Arretier- bzw. Rastmechanik realisiert: Zunächst ist es von Vorteil, dass sie weit vorn im Gehäuse und weit entfernt vom Lager 18 angeordnet ist. Damit können die Verriegelungselemente trotz sehr feinstufiger Verstellbarkeit hinreichend robust ausgeführt werden.

Darüber hinaus weist, wie in Fig.2,4 und 7 näher gezeigt, der Rastbolzen 9 in vorteilhafter Weise zwei stabile horizontale Stellungen auf, die in einfacher Weise von aussen durch die gleiche Betätigungsbewegung eingestellt werden können, und sowohl eine arretierte Sitzstellung, als auch ein dynamisches Sitzen in pendelnder Bewegung ermöglichen.

Die bistabile Funktion wird dadurch erreicht, dass in dem Bewegungskanal 26 auf der Oberfläche des Bolzens 9 einerseits, und in der Quernut 25 des den Bolzen 9 umschliessenden Gehäuses andererseits eine Kugel 10 geführt ist, die durch die besondere Gestaltung des Bewegungskanals und unter der Einwirkung der Federelemente 21 in zwei hinter einander liegende, stabile Positionen gebracht werden kann. Die Einstellung in die zwei Positionen (verriegelt und entriegelt) erfolgt also nach dem vom Kugelschreiber her bekannten Prinzip.

Die Betätigung des Rastbolzens 9 erfolgt von aussen über die Taste 20, welche über ein Federelement 21 als Ausreissschutz mit einem Schieberstück 22 verbunden ist. Ueber eine Feder 29, die sich einerseits am Gehäuse 1 und andererseits an einem Absatz des Bolzens 9 abstützt, erfährt dieser fortdauernd eine in Verriegelungsrichtung wirkende Kraft. Wie ersichtlich, erfolgt die Veränderung der Position der Kugel 10 in einfacher Weise durch eine Bewegung nach rechts des Bolzens 9 in Fig.7.

Wie in Fig.7 noch besonders im Detail dargestellt ist, weist der Rastbolzen 9 eine bei seinem Durchtritt durch ein Rastloch 19 das Rastblech 9 hintergreifende, nach oben weisende Haltenase 28 auf. Damit wird erreicht, dass die Verriegelung nicht im unbelasteten Zustand, also in der Regel ungewollt, gelöst werden und der Sitz unter der Wirkung der Federn 5,5a nach vorne schnellen kann: durch die Federkräfte 5,5a wird nämlich das Rastblech 8 in die Nasenmulde hineingedrückt, sodass ein Entriegeln nicht möglich ist. Erst wenn der Benutzer durch ein Absitzen eine den Federkräften entgegenwirkende Kraft ausübt, kann die Entriegelung vorgenommen werden. Die Haltenase 28 kann in einfacher Weise dadurch hergestellt werden, dass der in sich runde Rastbolzen 9 im Kontaktbereich mit dem Rastloch 19 halbmondförmig um einen geringen Betrag ausgenommen wird.

Die Taste 20 wirkt auf das gleitfähig auf dem Bolzen 9 angeordnete Schieberstück 22, das auf das Federelement 21 wirkt, welches sich an einer Scheibe am Bolzen 9 abstützt. Damit wird ein Ausreissschutz erreicht: da nämlich die Federkraft des Elementes 21 grösser ist als die im normalen Zustand zur Ver- oder Entriegelung nötigen Kräfte, werden in einem solchen Normalfall die Betätigungskräfte von der Taste 20 im wesentlichen unvermindert auf den Bolzen 9 übertragen. Ist der Bolzen 9 jedoch blockiert, insbesondere wenn die Haltenase 28 hinter dem Rastblech 8 eingerastet ist, so wird bei Betätigung der Taste 20 das Federelement 21 zusammengedrückt und fängt die Tastenkraft auf. Ein Abreissen der Haltenase 28 wird dadurch erfolgreich verhindert, und auch das darauf erfolgende Nach-Vorne-Schnellen des Sitzes.

Die beschriebene Neigungsvorrichtung hat schliesslich noch den Vorteil, dass sie als eingenständiges, kompaktes, unter dem Sitz anzubringendes Anbauelement ausgebildet ist und damit unter den verschiedensten Sitzoberteilen, mit oder ohne Armlehne, angebracht werden kann.

### Bezeichnungsliste

1 Basis, Gehäuse
2 Sitzträger, Sitzplatte
3 Lehnenträger
4 vordere/hintere Sitztraglasche
5,5a Zugfeder
6 Umlenkelement
7 Zugseil
8 Rastblech
9 Rastbolzen
10 Kugel
11 Lasche
12 Verstellschraube
13 Drehknopf
14 Puffer
15 Gelenkpunkt an Basis
16 Gelenkpunkt an Sitzträger
17 Lager
18 Lager
19 Rastlöcher
20 Taste
21 Federelement
22 Schieberstück
23 Konusaufnahme
24 Hebel für Gasfeder in Standsäule
25 Quernut
26 Bewegungskanal
27 starre Halterung
28 Haltenase
29 Feder

## Patentansprüche

1. Neigungsvorrichtung für Sitzmöbel mit
- einer Basis (1), die am Untergestell, vorzugsweise einer Standsäule, des Sitzmöbels befestigbar ist,
- einem winkelförmigen Lehnenträger (3) mit einem unteren und einem oberen Schenkel, und
- einem Sitzträger (2), wobei
- der untere Schenkel des Lehnenträgers (3) im Bereich der Sitzmitte in einem Lager (18) an der Basis (1) gelagert ist, und
- mindestens eine in Sitzrichtung verlaufende, zwischen Basis (1) und Sitzträger (2) angeordnete Zugfeder (5,5a) vorgesehen ist, die an ihrem vorderen Ende an der Basis (1) befestigt ist und an ihrem hinteren Ende auf den unteren Schenkel des Lehnenträgers (3) wirkt, und
- der Lehnenträger (3) ein Rastblech (8) mit einer Folger von Rastausnehmungen (19) aufweist, in welche zwecks Arretierung ein an der Basis (1) abgestützer Rasthalter (9) einrastbar ist, dadurch gekennzeichnet, dass
- der untere Schenkel des Lehnenträgers (3) ein sich von dem Lager (18) nach vorn erstreckendes Vorderteil aufweist,
- das Rastblech (8) am freien Ende dieses Vorderteils befestigt ist,
- im hinteren Bereich der Basis (1) und oberhalb des unteren Schenkels des Lehnenträgers (3) ein Umlenkelement (6) vorgesehen ist, und
- über dieses Umlenkelement (6) ein Zugseil (7) geführt ist, das an seinem einen Ende am freien Ende der Zugfeder (5) und an seinem anderen Ende hinter dem Lager (18) am unteren Schenkel des Lehnenträgers (3) befestigt ist.

2. Neigungsvorrichtung nach Anspruch 1, wobei der Sitzträger (2) im Bereich der Sitzvorderkante um eine horizontale Achse schwenkbar gelagert und in seinem hinteren Bereich mit dem unteren Schenkel des Lehnenträgers (3) hinter dem Lager (18) gelenkig verbunden ist,
dadurch gekennzeichnet, dass
die Lagerung im Bereich der Sitzvorderkante derart ausgebildet ist, dass diese eine Bewegung in horizontaler Richtung ausüben kann, under der Sitzträger (2) an dem Lehnenträger (3) unmittelbar angelenkt ist.

3. Neigungsvorrichtung nach Anspruch 2,
dadurch gekennzeichnet, dass
die Lagerung im Bereich der Sitzvorderkante aus einem Gelenkpunkt (15) an der Vorderkante der Basis (1), einem Gelenkpunkt (16) an der Vorderkante des Sitzträgers (2), und einer Lasche (11) besteht, wobei die Lasche (11) an ihren beiden Enden gelenkig mit den beiden Gelenkpunkten (15, 16) verbunden ist.

4. Neigungsvorrichtung nach Anspruch 1,
dadurch gekennzeichnet, dass
der Sitzträger (2) als selbsttragende Sitzplatte ausgebildet ist.

5. Neigungsvorrichtung nach Anspruch 1,
dadurch gekennzeichnet, dass
auf den beiden Seiten des unteren Schenkels des Lehnenträgers (3) je eine Zugfeder (5, 5a) vorgesehen ist.

6. Neigungsvorrichtung nach Anspruch 5,
dadurch gekennzeichnet, dass
die Basis (1) als Gehäuse ausgebildet ist und eine der beiden Zugfedern (5a) über eine Verstellschraube (12) und einen ausserhalb des Gehäuses angeordneten Drehknopf (13) in ihrer Vorspannung einstellbar ist.

7. Neigungsvorrichtung nach Anspruch 1,
dadurch gekennzeichnet, dass
das Umlenkelement (6) ein an der Basis (1) gelagertes Rollsegment ist.

8. Neigungsvorrichtung nach Anspruch 1,
dadurch gekennzeichnet, dass
der Sitzträger (2) über starre Halterungen (27) fest mit der Basis (1) verbunden ist, und der Lehnenträger (3) unabhängig von dem Sitzträger (2) schwenkbar ist.

9. Neigungsvorrichtung nach Anspruch 1,
dadurch gekennzeichnet, dass
der als Rastbolzen ausgebildete Rasthalter (9) an seiner Oberfläche einen eine geschlossene Kurve bildenden Bewegungskanal (26), und das den Bolzen führende Gehäuse eine Quernut (25) aufweisen, und in dem Bewegungskanal (26) und in der Quernut (25) eine Kugel (10) läuft, und der Bewegungskanal (26) derart gebildet ist, dass durch horizontale Bewegung des Rastbolzens (9) die Kugel (10) in zwei hintereinanderliegende, stabile Positionen geführt werden kann.

10. Neigungsvorrichtung nach Anspruch 9,
dadurch gekennzeichnet, dass
der Rastbolzen (9) an seinem Ende eine nach oben weisende Haltenase (28) aufweist, die nach Durchtritt durch das Rastblech (8) dieses hintergreift.

## Revendications

1. Dispositif d'inclinaison pour siège, avec
- un châssis (1) qui peut être fixé à la structure inférieure, de préférence à une colonne, du siège,
- un support de dossier (3) en forme d'angle, avec une branche inférieure et une branche supérieure, et
- un support de siège (2), dans lequel
- la branche inférieure du support de dossier (3) est appuyée sur le châssis (1) par un palier (18) situé dans la région centrale du siège, et
- il est prévu au moins un ressort de traction (5, 5a) orienté dans la direction du siège et disposé entre le châssis (1) et le support de siège (2), ressort qui est fixé par son extrémité avant au châssis (1) et agit par son extrémité arrière sur la branche inférieure du support de dossier (3), et
- le support de dossier (3) présente une tôle d'arrêt (8) pourvue d'une série de trous d'arrêt (19), dans lesquels peut s'engager un organe d'arrêt (9) appuyé sur le châssis (1) pour assurer le blocage, caractérisé en ce que
- la branche inférieure du support de dossier (3) présente une partie avant s'étendant vers l'avant à partir du palier (18),
- la tôle d'arrêt (8) est fixée à l'extrémité libre de cette partie avant,
- dans la région arrière du châssis (1) et au-dessus de la branche inférieure du support de dossier (3) il est prévu un élément de déviation (6), et
- autour de cet élément de déviation (6) est mené un câble de traction (7) qui est attaché par une première extrémité à l'extrémité libre du ressort de traction (5) et par son autre extrémité à la branche inférieure du support de dossier (3).

2. Dispositif d'inclinaison suivant la revendication 1, dans lequel le support de siège (2) peut pivoter autour d'un axe horizontal dans la région du bord avant du siège et est articulé dans sa région arrière à la branche inférieure du support de dossier (3) derrière le palier (18), caractérisé en ce que l'appui situé dans la région du bord avant du siège est réalisé de telle façon que ce dernier puisse effectuer un mouvement en direction horizontale et en ce que le support de siège (2) est articulé directement au support de dossier (3).

3. Dispositif d'inclinaison suivant la revendication 2, caractérisé en ce que l'appui situé dans la région du bord avant du siège est constitué d'un point d'articulation (15) au bord avant du châssis (1), d'un point d'articulation (16) au bord avant du support de siège (2) et d'une patte d'attache (11), la patte d'attache (11) étant articulée par ses deux extrémités aux deux points d'articulation (15, 16).

4. Dispositif d'inclinaison suivant la revendication 1, caractérisé en ce que le support de siège (2) est constitué par un plateau de siège autoportant.

5. Dispositif d'inclinaison suivant la revendication 1, caractérisé en ce qu'il est prévu un ressort de traction (5, 5a) de part et d'autre de la branche inférieure du support de dossier (3).

6. Dispositif d'inclinaison suivant la revendication 5, caractérisé en ce que le châssis (1) est constitué par un baquet et en ce qu'un des deux ressorts de traction (5a) est réglable, en ce qui concerne sa précontrainte, par l'intermédiaire d'une vis de réglage (12) et d'un bouton rotatif (13) disposé à l'extérieur du baquet.

7. Dispositif d'inclinaison suivant la revendication 1, caractérisé en ce que l'élément de déviation (6) est un segment rotatif articulé au châssis (1).

8. Dispositif d'inclinaison suivant la revendication 1, caractérisé en ce que le support de siège (2) est assemblé au châssis (1) par des fixations rigides (27) et en ce que le support de dossier (3) peut basculer indépendamment du support de siège (2).

9. Dispositif d'inclinaison suivant la revendication 1, caractérisé en ce que l'organe d'arrêt (9) constitué par un boulon d'arrêt présente dans sa surface un canal de circulation (26) formant une courbe fermée, en ce que le baquet guidant le boulon présente un écrou transversal (25), en ce qu'une bille (10) circule dans le canal de circulation (26) et dans l'écrou transversal (25), et en ce que le canal de circulation (26) est formé de telle façon que, par un mouvement horizontal du boulon d'arrêt (9), la bille (10) peut être amenée dans deux positions stables situées l'une derrière l'autre.

10. Dispositif d'inclinaison suivant la revendication 9, caractérisé en ce que le boulon d'arrêt (9) présente à son extrémité un ergot de retenue (28) dirigé vers le haut, qui s'accroche à la tôle d'arrêt (8) après être passé à travers celle-ci.

## Claims

1. Tilting device for chair, having
- a base (1) which can be fixed to the underframe, preferably a standard, of the chair,
- an angular back support (3) with a lower and an upper leg, and
- a seat support (2), in which
- the lower leg of the back support (3) in the region of the centre of the seat is mounted in a bearing (18) on the base (1), and
- at least one tension spring (5, 5a) is provided between base (1) and seat support (2) and runs in the seat direction, and at its front end is fixed to the base (1) and at its rear end acts on the lower leg of the back support (3), and
- the back support (3) has a locking plate (8) with a succession of locking recesses (19), in which, for the purpose of locking, a locking holder (9) supported on the base (1) can be engaged, characterized in that
- the lower leg of the back support (3) has a front part extending forwards from the bearing (18),
- the locking plate (8) is fixed on the free end of this front part,
- a guide element (6) is provided in the rear region of the base (1) and above the lower leg of the back support (3), and
- a traction cord (7), which is fixed at its one end to the free end of the tension spring (5) and at its other end behind the bearing (18) on the lower leg of the back support (3), is led over this guide element (6).

2. Tilting device according to Claim 1, in which the seat support (2) in the region of the front edge of the seat is mounted so that it swivels about a horizontal axis and in its rear region is connected in an articulated manner to the lower leg of the back support (3) behind the bearing (18), characterized in that the mounting in the region of the front edge of the seat is formed in such a way that it can carry out a movement in the horizontal direction, and the seat support (2) is directly pivoted on the back support (3).

3. Tilting device according to Claim 2, characterized in that the mounting in the region of the front edge of the seat consists of a hinge point (15) at the front edge of the base (1), a hinge point (16) at the front edge of the seat support (2) and a bracket (11), which bracket (11) at its two ends is connected in an articulated manner to the two hinge points (15, 16).

4. Tilting device according to Claim 1, characterized in that the seat support (2) is designed as a self-supporting seat panel.

5. Tilting device according to Claim 1, characterized in that a tension spring (5, 5a) is provided on both sides of the lower leg of the back support (3).

6. Tilting device according to Claim 5, characterized in that the base (1) is in the form of a housing and one of the two tension springs (5a) is adjustable in its initial tension by means of an adjusting screw (12) and a turning knob (13) disposed outside the housing.

7. Tilting device according to Claim 1, characterized in that the guide element (6) is a roller segment mounted on the base (1).

8. Tilting device according to Claim 1, characterized in that the seat support (2) is firmly connected to the base (1) by means of rigid mounting supports (27), and the back support (3) can be swivelled independently of the seat support (2).

9. Tilting device according to Claim 1, characterized in that the locking holder (9) in the form of a locking pin has at its surface a movement channel (26) forming a closed curve, and the housing guiding the pin has a cross groove (25), while in the movement channel (26) and in the cross groove (25) a ball (10) runs, and the movement channel (26) is formed in such a way that through horizontal movement of the locking pin (9) the ball (10) can be guided into two successive stable positions.

10. Tilting device according to Claim 9, characterized in that the locking pin (9) has at its end an upward-pointing holding lug (28) which engages behind the locking plate (8) after passing through it.
